# EUROPÄISCHE PATENTANMELDUNG

(11) **EP 1 286 412 A2**
(43) Veröffentlichungstag der Anmeldung: **26.02.2003**
(21) Anmeldenummer: 02018067.5
(22) Anmeldetag: 13.08.2002
(51) Int. Cl.: H01Q 1/12

(54) **Funkmast**

(30) Priorität: 13.08.2001 DE 20113463 U; 26.04.2002 EP 02009570
(71) Anmelder: Carthäuser Ulrich, 94363 Oberschneiding (DE)
(72) Erfinder: Carthäuser Ulrich, 94363 Oberschneiding (DE)
(74) Vertreter: Riederer Freiherr von Paar zu Schönau, Anton

(57) **Zusammenfassung**

Es wird ein Funkmast (1) beschrieben mit einer zentralen tragenden Maststruktur (11), die mehrgeschoßig in übereinander angeordneten Moduln zusammengebaut ist, und mit Sende- und/oder Empfangsantennen (27, 28) sowie Stromversorgungseinheiten und Nachrichtenkoppelstellen und mit einer optisch undurchsichtigen, im Bereich der Antennen (27, 28) für die Funksignale transparenten starren Verkleidung (10), innerhalb derer die Moduln angeordnet sind. Die Verkleidung (10) besteht aus lösbar übereinander jeweils an der Maststruktur (11) montierten Geschoßringen (26), und die Maststruktur besteht aus vertikalen Moduln, die ihrerseits wiederum aus horizontalen Moduln (34, 35) bestehen, so daß der Funkmast aus einer beschränkten Zahl von vorgefertigten Bausteinen einer handhabbaren Größe errichtet werden kann.

## Beschreibung

Die Erfindung bezieht sich auf einen Funkmast mit einer zentralen tragenden Maststruktur und mit Sende- und/oder Empfangsantennen sowie Stromversorgungseinheiten und Nachrichtenkoppelstellen, die mehrgeschoßig in übereinander angeordneten Moduln zusammengebaut sind, mit einer optisch undurchsichtigen, aber zumindest im Baubereich der Antennen für die Funksignale transparenten starren Verkleidung z. B. aus glasfaserverstärktem Kunststoff, innerhalb derer die Moduln angeordnet sind.

Funkmasten, insbesondere solche für den Mobilfunk, sollen idealerweise so aufgestellt sein, daß eine flächendeckende Versorgung gewährleistet ist. Für das Mobilfunksystem GSM (Global System for Mobile Communication) betrug der Aktionsradius einer Sende- und Empfangsstation, die üblicherweise als "BTS" (Base Transceiver System) abgekürzt wird, in Abhängigkeit von der charakteristischen Wellenausbreitung, der örtlichen Morphologie und der regional zu erwartenden Teilnehmerdichte einige Kilometer. Beim bevorstehenden neuen Mobilfunksystem UMTS (Universal Mobile Telecommunication System) verkleinert sich der Radius der einzelnen Zelle auf eine Größenordnung von 250 bis 400 m. Die Errichtung eines ausreichend dichten Netzes von Funkmasten hierfür begegnet jedoch erheblichen Schwierigkeiten, nämlich sowohl technischen Schwierigkeiten, wenn großflächige Areale versorgt werden sollen, als auch Akzeptanzschwierigkeiten, die einerseits aus einer Reserviertheit der Bevölkerung gegenüber der befürchteten Strahlenbelastung und andererseits aus städtebaulichen Beschränkungen der Möglichkeiten resultieren. Soweit die Stationen auf Dächern oder sonstwie an Gebäuden zu montieren sind, stellt auch deren Gewichtsbelastbarkeit eine Grenze dar.

Es ist bekannt (US 3 768 016), Funkmastentürme modular aufzubauen, und zwar aus rohrförmigen Stahlmoduln, die vorgefertigt an die Baustelle gebracht und dort als tragende Bestandteile des Turms aufeinandergestellt und miteinander verbunden werden. In Abwandlung hiervon ist es auch bekannt (US 5 969 693), das rohrförmige Gehäuse der Antennengeschoße, anstatt aus Stahl, aus Glasfaser- oder ABS-Kunststoff herzustellen und die Antennen innerhalb anzuordnen. Während dieses Kunststoffgehäuse einstückig ist, ist die interne Maststruktur modular aufgebaut. Diese einstückige Verkleidung sitzt als Rohrgehäuse oben auf einem Betonturm und überdeckt je nach beschriebener Ausführung zwei oder drei Antennengeschoße. Die Errichtung solcher Turmmasten ist jedoch durchaus problematisch, die Kunststoffverkleidung wird zum Tragen von Zwischenböden mit herangezogen und die Planungsfreiheit ist eingeschränkt, da die kunststoffverkleideten Antennengeschoße innerhalb der notwendigerweise relativ kurzen Kunststoffverkleidung zusammengedrängt sein müssen.

Demgegenüber sollen die Möglichkeiten der Errichtung von Funkmasten und der Optimierung ihrer Baukonstruktionen erleichtert werden. Dies erfolgt gemäß der Erfindung dadurch, daß die Verkleidung entsprechend der Maststruktur mehrgeschoßig aufgebaut ist, indem sie aus lösbar übereinander jeweils an der Maststruktur montierten einzelnen Geschoß-Verkleidungsringen besteht - wobei unter "Ring" eine geschlossene, aber nicht zwingend runde Form verstanden wird -, und zwar vorzugsweise unter Abstützung der einzelnen Verkleidungsgeschoße auf den Geschoß-Zwischenböden des Funkturms; auch bei höheren Funktürmen ist dadurch das Gewicht der einzelnen Verkleidungs-Geschoße nicht auf der darunterliegenden Verkleidungswand abgestützt, sondern wird von Geschoß zu Geschoß auf die Konstruktion des Funkmasts abgeleitet. Und erfolgt außerdem dadurch, daß die Maststruktur aus jeweils wiederum aus horizontalen Moduln zusammengesetzten vertikalen Moduln besteht, wodurch man für die Verzinkerei, für den Transport und allgemein für die Handhabung zu brauchbaren und günstig vorfertigbaren Größen kommt. Die Ringe können ihrerseits wiederum in Umfangssegmente unterteilt sein. Der Antransport und die Montage sind durch diese Modularität der Verkleidung wesentlich erleichtert. In die Verkleidung eingeschlossen und somit in die Maststruktur integriert können auch die Stromversorgungseinheiten und Nachrichtenkoppelstellen werden, die in der Praxis unter dem Stichwort "Technik" zusammengefaßt werden.

Diese Verkleidung kann insbesondere in an sich bekannter Weise aus glasfaserverstärktem Kunststoff bestehen, zumindest im Bereich der Antennen. Als Kunststoff kommt hierbei bevorzugt ein chlorhaltiges, lichtstabilisiertes Polyesterharz in Frage, das unter der Marke VESTOPAL® im Handel ist, speziell als "VESTOPAL 221 L". Die möglichst 100%ige Durchdringung der Verkleidung durch die Funksignale wird dadurch gefördert, daß die Verkleidung soweit als möglich ohne Verwendung metallischer Komponenten aufgebaut ist. Im Bereich der "Technik"-Geschoße können die Verkleidungen aber auch Metall enthalten oder aus Metall bestehen. Die Modularität der Verkleidung erlaubt eine beliebige und auch gemischte Verteilung von funkdurchlässig und funkundurchlässig verkleideten Geschoßen. Durch die Verkleidung sind die Funkmasten von außen nicht als solche zu erkennen. Die öffentliche Akzeptanz wird hierdurch, auch wenn bekannt ist, was sich hinter der Verkleidung verbirgt, wesentlich erhöht. Städtebaulich läßt sich durch entsprechende insbesondere vorgefertigte Gestaltung der Außenseite der Verkleidung ein den örtlichen Gegebenheiten angepaßtes Erscheinungsbild erreichen. Die im Boden verankerten Funkmasten unterliegen keinen Gewichtsbeschränkungen, wie sie sich aus Gebäude-Belastbarkeitsgrenzen ergeben.

Die Verkleidung selbst bietet günstige Möglichkeiten der Öffentlichkeitsinformation und der wirtschaftlichen Verwertung, beispielsweise indem sie an ihrer Außenseite Halter für Bild- und Textträger, eine Laufbild-Anzeigevorrichtung oder eine Anzeigevorrichtung für Informationen wie Zeit und Temperatur, kommunale Informationen, Veranstaltungstermine oder Verkehrs-Leitsysteme trägt. Weiterhin bieten die turmartigen Verkleidungen die Möglichkeit, Aggregate und Geräte wie Beleuchtungskörper oder Überwachungskameras daran zu montieren. Da es sich um ca. haushohe Einheiten handelt, können darin unten auch noch kleine Läden, Kioske, Fahrkartenautomaten und dergleichen untergebracht werden. Der Nutzen für die betreffende Kommune liegt auf der Hand.

Der innerhalb der Verkleidung befindliche Funkmast ist wie erwähnt aus mehreren Moduln mehrgeschoßig aufgebaut. An wenigstens ein Technikgeschoß, das Einheiten der Stromversorgung sowie ein Funkteilsystem, das die Verwaltung der Funkschnittstelle und weitere Steuerungs- und Signalisierungsaufgaben zu erledigen hat, enthält, schließen sich Mobilfunk-Antennengeschoße an; zuoberst kann noch ein Richtfunkgeschoß vorhanden sein.

Die geschlossene Ringform der Verkleidung oder der Verkleidungsteile ist in vielen Fällen zweckmäßig, jedoch nicht immer notwendig. Die Ringe selbst können aus mehreren Ringsegmenten oder Platten zusammengesetzt sein, und im Fall der Anlehnung des Funkmasts an eine ohnehin undurchsichtige Wand genügt es, mit Hilfe von Halbringen nur die sichtbare Vorderseite zu verkleiden. Auch kann die Verkleidung aus Verkleidungsteilen unterschiedlicher Materialien und Wandstärken bestehen, wobei die Wandstärke von der Transparenz gegenüber den jeweils ausgestrahlten und empfangenen Funksignale, aber auch von der Belegung mit Aggregaten, deren Gewicht von der Wand getragen werden muß, abhängt. Schließlich können solche Aggregate auch an Trägerrippen montiert sein, die in der Verkleidung gebildet sind, während dazwischenliegende Flächenteile der Verkleidung dünnwandig sind.

Die Geschoßringe der Verkleidung stehen beispielsweise in horizontalen Rinnen, die Teile der Maststruktur sind, und bestehen jeweils aus getrennten Umfangssegmenten, deren vertikale Ränder in vertikale Rinnen lösbar eingreifen, welche beispielsweise durch Deckstreifen und Schrauben gebildet sind. Die Verkleidung kann hierbei leicht in Einzelteilen antransportiert werden, ist einfach zu montieren und im Bedarfsfall auch wieder leicht zu demontieren.

Vorzugsweise besteht die Maststruktur in an sich bekannter Weise (US 5 969 693) aus vertikalen Moduln, die übereinandergestellt sind, und umfaßt insbesondere von Modul zu Modul übereinstimmende vier vertikale Stützen, die bei der Montage des Masts an den Schnittstellen der Moduln verbunden werden. Erfindungsgemäß ist jedoch das einzelne Modul wiederum aus vorzugsweise drei horizontalen Moduln zusammengesetzt, die dann im einzelnen jeweils eine Größe haben, die sowohl für die Verzinkung als auch für den Transport noch günstig zu handhaben ist. Eine in diesen Hinsichten zweckmäßige Konfiguration besteht darin, daß jedes jeweils einem Geschoß entsprechende vertikale Modul aus drei horizontalen Moduln der Maststruktur und vier Segmenten der Verkleidung besteht.

Vorzugsweise sind Richtfunkantennen bei einer kreisringförmigen Verkleidung ganz nahe an dieser mit ihrer Vorderseite tangentenparallel, bzw. mit ihrer Funkkeulenachse radial ausgerichtet. Zu diesem Zweck sitzen diese Antennen innerhalb der Verkleidung auf winkeljustierbaren Halterungen.

Weitere Vorteile, Einzelheiten und Weiterbildungen der Erfindung ergeben sich aus der folgenden Beschreibung bevorzugter Ausführungsbeispiele unter Bezugnahme auf die Zeichnung. Es zeigen:
- Fig. 1: eine Außenansicht einer beispielhaften Ausführungsform eines verkleideten Funkmasts, mit quadratischen Querschnitt;
- Fig. 2: einen Vertikalschnitt durch den Funkmast von Fig. 1;
- Fig. 3: in vergrößertem Maßstab Querschnitte durch fünf Geschoße, bzw. eine Dachansicht des verkleideten Funkmasts von Fig.n 1 und 2;
- Fig. 4: eine abgewandelte Ausführung eines verkleideten Funkmasts;
- Fig. 5: einen Vertikalschnitt durch einen weiterhin abgewandelten Funkmast, mit kreisförmigem Querschnitt;
- Fig. 6: vier Querschnitte in verschiedenen Höhen durch den verkleideten Funkmast von Fig. 5;
- Fig. 7: eine Darstellung vergleichbar Fig. 5 eines ähnlichen Funkmasts in stärkerer Abstraktion;
- Fig. 8: eine schematische Draufsicht auf ein Vertikalmodul des Masts, und zwar vor der Zusammenfügung von drei das Vertikalmodul bildenden Horizontalmoduln und vier Verkleidungssegmenten;
- Fig. 9: geschnittene Ansichten von der Seite und von oben der Vertikalabstützung von funkdurchlässigen Verkleidungssegmenten des Funkmasts;
- Fig. 10: in einer geschnittenen Ansicht von oben die seitliche Abstützung der Verkleidungssegmente;
- Fig. 11: in einem Vertikalschnitt und einem Horizontalschnitt die Vertikalabstützung von wärmedämmenden Verkleidungssegmenten des Funkmasts;
- Fig. 12: in drei aufeinander senkrecht stehenden Abbildungsebenen, teilweise im Schnitt, eine Richtfunkantennenhalterung.
- Fig. 13: in Seitenansicht und Vorderansicht ein Beispiel einer Befestigungsstruktur für Richtfunkantennen;
- Fig. 14: in Seitenansicht und in Vorderansicht ein Beispiel einer Befestigungsstruktur für Mobilfunkantennen;
- Fig. 15: zwei Seitenansichten aus verschiedenen Richtungen eines verkleideten Funkmasts mit zwölfeckigem Querschnitt;
- Fig. 16: zwei Querschnitte durch den verkleideten Funkmast von Fig. 7 in verschiedenen Höhen;
- Fig. 17: eine Dachdraufsicht und einen Querschnitt durch einen verkleideten Funkmast mit unregelmäßig sechseckigem Querschnitt.

Fig. 1 zeigt ein turmartiges Gebäude, das insgesamt einen verkleideten Funkmast 1 darstellt. Zum Größenvergleich ist neben dem Funkmast noch ein Kraftfahrzeug abgebildet.

Der verkleidete Funkmast 1 von Fig.n 1 bis 3 ist insgesamt vierkantig mit in jeder Ebene quadratischem Querschnitt. An seiner in Fig. 1 dem Betrachter zugewendeten Vorderseite befinden sich verschiedene Tafeln 2, von denen einige mit speziellen Anzeigevorrichtungen belegt sind, nämlich mit zwei Textlaufbändern 3, einem Bildschirm 4 und einer mit einer festen Werbung versehenen Werbefläche 5. Die übrigen Tafeln 2 sind noch für Medienzwecke verfügbar. Die Tafelbelegungen sind an der Außenseite der Gebäudewand des verkleideten Funkmasts 1 mit Hilfe von Halterungen montiert oder aufgeklebt. Weiterhin sind am verkleideten Funkmast 1 überwachungskameras 6 montiert. Der Funkmast selbst besteht, wie Fig. 2 zeigt, aus einer die Gebäudewand bildenden Verkleidung 10 und einer Maststruktur 11. Die Maststruktur 11 sitzt auf einem fest im Boden verankerten, beim Beispiel nach den Fig.n 1 und 2 einen verkleinerten Durchmesser aufweisenden Sockel 12 auf, von dessen Oberseite ab die Verkleidung 10 nach oben ragt und die Maststruktur 11 vollständig umgibt. Die die Außenwand des verkleideten Funkmasts 1 bildende Verkleidung 10 ist oben durch ein Dach 13 abgeschlossen. Eine Dachrinne 14 ist über die gesamte Höhe des Funkmasts nach unten geführt. Die Verkleidung 10 selbst ist immobil.

Der Funkmast umfaßt in der dargestellten Ausführung vier Geschoße, nämlich, von oben nach unten, ein Richtfunkantennengeschoß 16, ein Mobilfunkantennengeschoß 17, ein Mobilfunk-Technikgeschoß 18 mit der BTS-Technik für den Mobilfunk, und ein Technikgeschoß 19 mit der Technik für den Richtfunk, Schalt- und Stromversorgungseinheiten usw. Unterirdische Kabel verbinden den Funkmast 1 mit - hinsichtlich des Funkmasts - externen Schaltungseinheiten 20. Von den mit a bis f bezeichneten sechs Ansichten von Fig. 3 zeigt die Ansicht a einen Querschnitt durch den Sockel 12, die Ansicht b einen Querschnitt durch das Technikgeschoß 19, die Ansicht c einen Querschnitt durch das Mobilfunk-Technikgeschoß 18, die Ansicht d einen Querschnitt durch das Mobilfunkantennengeschoß 17 und die Ansicht e einen Querschnitt durch das Richtfunktantennengeschoß 16. Ansicht f zeigt eine Draufsicht auf das Dach. Die einzelnen Geschoße stellen Moduln dar, die nach Bedarf zusammenmontiert werden können. Sie sind wenige Meter, z. B. 3 bis 3,5 m hoch und sind durch Gitterböden 22 voneinander getrennt und über eine Leiter 23 erreichbar. Die Technikgeschoße 18 und 19 enthalten vorwiegend Schaltschränke, die Antennengeschoße 16 und 17 hingegen Antennenhalterungen. Die Maststruktur 11 ist für sich tragfähig und stützt sich nur auf dem Sockel auf, ohne jedoch hierfür die Verkleidung 10 mit in Anspruch zu nehmen.

Die Verkleidung 10 besteht im Bereich der Antennengeschoße 16 und 17 aus undurchsichtigem glasfaserverstärktem Kunststoff, wobei sich als Kunststoff speziell ein im Handel unter der Marke VESTOPAL® 221 L erhältlicher Kunststoff eignet. Es handelt sich um ein chlorhaltiges lichtstabilisiertes Polyesterharz, hergestellt von Chemische Werke Hüls AG, bei der einschlägige Datenblätter zu beschaffen sind. Dieses Material wird in Form dünner Platten beispielsweise mit einer Stärke von 3 mm verwendet. Es verursacht bei den hindurchtretenden elektromagnetischen Wellen praktisch keine Dämpfung, ist aber in der Plattenform undurchsichtig und sogar weitgehend undurchscheinend. Es ist von mäßigem Gewicht und doch von ausreichenden Stabilität, um den auftretenden Beanspruchungen standzuhalten. Diese Beanspruchungen sind einerseits Beanspruchungen durch wechselnde Temperaturen, Wetter und insbesondere Wind, und andererseits Gewichtsbeanspruchungen durch das Wandmaterial selbst und durch daran montierte Halterungen für die Anzeigen usw. an den Tafeln.

Aufbaumäßig ist die Verkleidung 10 im wesentlichen aus vier im Horizontalschnitt quadratischen, jeweils vier Platten umfassenden Ringen 26 sowie dem Dach 13 aufgebaut. Die Montage der einzelnen Ringe 26 ist beim vorliegenden Beispiel zweckmäßigerweise durch Zusammenschweißen von ebenen Platten am endgültigen Ort durchgeführt, es ist jedoch auch möglich, die Platten an Flanschen zusammenzuschrauben oder auch fertiggeformte Plattenringe im Verlauf der Montage der Maststruktur 11 aufzusetzen.

Die einzelnen Ringe 26 der Verkleidung 10 entsprechen den Geschoßen 16 bis 19 der Maststruktur 11 und fügen sich deshalb in das Modulkonzept des Funkmasts ein. Jeder der Ringe ruht in einer Trägerstruktur der Maststruktur 11 auf, indem er dort in eine (in der Zeichnung nicht explizit dargestellte) Rinne eingesetzt ist. Über dem oberen Rand der Geschoße 17, 18 und 19 befindet sich die Trägerstruktur für die jeweils darüber befindlichen, den Geschoßen 16, 17 bzw. 18 entsprechenden Ringe 26. Jeder der Ringe 26 stützt somit sein Gewicht nicht auf einem darunter befindlichen Ring ab, sondern an der Maststruktur 11.

Fig. 4 zeigt einen verkleideten Funkmast 1 ähnlich dem nach den Fig.n 1 bis 3, jedoch mit dem Unterschied, daß der Sockel im Vergleich zu den oberen Teilen des turmartigen Gebäudes nicht verjüngt ist, sondern den gleichen Querschnitt hat wie die oberen Geschoße.

Fig. 5 zeigt im Vertikalschnitt einen verkleideten Funkmast 1 mit im Vergleich zu Fig. 2 erhöhter Zahl von Geschoßen, nämlich acht, und im einzelnen etwas abgewandelten Maßen, nämlich mit zwei Richtfunkantennengeschoßen 16, drei Mobilfunkantennengeschoßen 17, zwei Technikgeschoßen 18 für den Mobilfunk und einem Technikgeschoß 19 für den Richtfunk. Der Querschnitt dieses verkleideten Funkmasts ist in jeder Ebene kreisförmig, wobei Fig. 6a wiederum den Sockel 12 im Querschnitt zeigt, Fig. 6b eines der Technik-Geschoße 18, 19, Fig. 6c das Mobilfunkantennengeschoß 17 mit Mobilfunkantennen 27 und Fig. 6 d das Richtfunkantennengeschoß 16 mit Richtfunkantennen 28.

Um die Technikgeschoße 18 und 19 besteht, wie ein Vergleich der Fig.n 6b und 6c und 6d zeigt, die Verkleidung 10 aus einem anderen Material als um die Antennengeschoße 16 und 17. Während sie an den Geschoßen 16 und 17 aus metallfreiem Kunststoff besteht, ist ihr Material an den Geschoßen 18 und 19 eine Blechverkleidung mit Wärmedämmung. Innerhalb der Technikgeschoße ist eine Kühlung der Schaltungsbausteine vorgesehen.

Fig. 7 zeigt in einem Vertikalschnitt einen Turm ähnlich dem von Fig. 5, der jedoch im wesentlichen noch nicht bestückt ist. Es sind jedoch bereits die Halterungen für die Richtfunkantennen in den Geschoßen 16 und für die Mobilfunkantennen in den Geschoßen 17 angedeutet.

Jedes der acht Geschoße über dem Sockel 12 besteht aus Bauelementen, die aus einer relativ geringen Zahl von Moduln ausgewählt sind. Dies ist in einem Geschoßgrundriß dargestellt, der in Fig. 8 abgebildet ist. Von unten nach oben besteht der gesamte über dem Sockel 12 befindliche Funkmast aus vier durchgehenden Stahlträgern 33, die jeweils an den Schnittstellen zwischen den Geschoßen miteinander verschraubt sind. Sie sind jeweils in voller Geschoßhöhe Bestandteile von Untermoduln, nämlich von zwei übereinstimmenden Drittelmoduln 34, die zwei gegenüberliegende Segmente des einzelnen Geschoßes bilden und zwischen denen ein weiteres Drittelmodul 35 eingeschoben ist. Außer den vertikalen Stahlträgern 33 umfaßt jedes der Drittelmoduln 34 noch einen Horizontalträger 36, Anschlußstellen 37 für das mittlere Drittelmodul 35 und einige horizontale Bodenträger 38. Das Drittelmodul 35 umfaßt zwei Horizontalträger 41, die an ihren Enden mit den Anschlußstellen 37 der Drittelmoduln 34 verschraubt werden, sowie Bodenträger 42 und Treppenelemente 43. Zur Grundausstattung des einzelnen Geschoßes gehören weiterhin vier Verkleidungssegmente 45 für die Antennengeschoße bzw. 46 für die Technikgeschoße als die Bestandteile der Verkleidung 10. Die Verkleidungssegmente 45 und 46 sind beim dargestellten Beispiel Zylindersegmente, und zwar Viertelzylinder. Bei anderen Modulabmessungen können die Segmente auch von der Viertelzylinderbemessung abweichen, und bei anderen Funkmastquerschnitten sind die Verkleidungssegmente 45 nicht kreiszylindrisch, sondern beispielsweise plattenförmig mit abgerundeten Rändern.

Die einzelnen Bestandteile, also die Drittelmoduln 34, 35 und die Verkleidungssegmente 45, 46 haben für die Errichtung eines durchschnittlichen Funkmasts Abmessungen, die für die Handhabung der Moduln zweckmäßig sind. Die Drittelmoduln 34 und 35 sind insgesamt im Stück verzinkbar, und die Teile sind außerdem für den Straßentransport geeignet. Die Zusammenfügung erfolgt erst an der Baustelle.

Die Verkleidungssegmente 45 für die Antennengeschoße bestehen aus dem beschriebenen, für die elektromagnetischen Wellen durchlässigen Kunststoffmaterial und die Verkleidungssegmente 46 für die Technikgeschoße bestehen aus Blechkassetten, nämlich einem Sandwichmaterial mit zwei Blechwänden und dazwischen befindlichem, in der Zeichnung durch eine Punktschraffur angedeutetem Wärmedämm-Material. Die Befestigung der entsprechenden Segmente für diese beiden Materialien ist unterschiedlich, da die Blechkassetten selbst eine ausreichende Standfestigkeit haben, während die Kunststoffsegmente zusätzliche Tragelemente benötigen.

Fig. 9 zeigt auf der linken Seite die Befestigung zweier übereinander befindlicher Kunststoff-Verkleidungssegmente 45 im Bereich der Schnittebene zwischen den Geschoßen. Die Segmente sind jeweils an einem Bodenträger 38 angeschraubt, und die Fuge zwischen den Segmenten ist zur Erzielung der Wasser- und Luftdichtigkeit mit einer Dichtmanschette 47 verschlossen. Im Horizontalschnitt von oben nach unten gesehen, hat diese Verbindung das Aussehen gemäß der rechten Darstellung von Fig. 9, wobei, wie die Fig. 8 und Fig. 8 veranschaulichen, zur Anpassung an die Kreistangente an der betreffenden Stelle die äußere Stirnseite des Bodenträgers 38 schräg abgeschnitten ist.

Fig. 10 veranschaulicht die Verbindung und vertikale Abstützung der Kunststoff-Verkleidungssegmente 45. Hierzu dienen jeweils über die Höhe eines Geschoßes verlaufende vertikale Träger 48, die von den Stahlträgern 33 ausgehen und an denen die beiden Randstreifen der im Stoß aneinanderliegenden Segmente 45 außenseitig angeschraubt sind. Auch die dabei entstehende vertikale Fuge ist durch eine Dichtmanschette 47 verschlossen. In Fig. 10 ist diese Konstellation im Horizontalschnitt dargestellt.

Fig. 11 veranschaulicht demgegenüber die Befestigung der Blechkassetten-Verkleidungssegmente 46. Diese sind an die Bodenträger 38 mit Hilfe von bogenförmigen Winkelprofilen 49 angeschraubt. In Fig. 11 sind in der linken Ansicht der Vertikalschnitt und in der rechten Ansicht der Horizontalschnitt dargestellt.

Fig. 12 veranschaulicht die Befestigung der Richtfunkantennen im entsprechenden Antennengeschoß 16. Richtfunkantennen haben im allgemeinen eine Tiefe, die etwa ihrem Durchmesser entspricht. Die plattenförmige Verkleidung 10 wird von den Richtfunkantennen 28 vorzugsweise rechtwinklig zu ihrer Ausdehnung, also bei kreiszylindrischen Verkleidungen radial, durchstrahlt, und die Richtfunkantennen sollen so nahe als möglich an die Verkleidung herangebracht sein. Hierzu dienen Antennenhalterungen, die in Fig. 12 veranschaulicht sind. Die einzelne Antenne 28 sitzt auf einem Tragarm 53, der verschwenkbar, höhenverstellbar und fixierbar über eine Halteöse an einer vertikalen Stange 54 in Form eines kreiszylindrischen Stahlrohrs montiert ist. Die Stange 54 sitzt wiederum mit einem oberen und einem unteren Schuh jeweils in einer U-Profil-Schiene 55, die Teil der Maststruktur 11 ist, bis an die Verkleidung 10 heranreicht und in regelmäßigen Abständen Bohrungen aufweist, durch die ein den jeweiligen Schuh durchsetzender Schraubbolzen gesteckt ist. Die Ausrichtung der Antennen 28 in der durch die Verkleidung 10 geforderten Weise, insbesondere tangentenparallel direkt an der Verkleidungsscheibe, ist hierdurch leicht möglich.

In Fig. 13 ist die verstellbare Befestigung der vertikalen Stange 54 in leicht abgewandelter Form dargestellt, nämlich nicht in einer U-Profil-Schiene, sondern nur an einem Flacheisen 56. Grundlage ist ein Bodenträger 38.

Die Mobilfunkantennen sitzen in dem Mobilfunkantennengeschoß 17 jeweils auf einem Rohrring 60, der, wie Fig. 6c zeigt, im Abstand von der Verkleidung 10 im Kreis herum verläuft. Der aus Ringsegmenten bestehende Rohrring 60 ist in der in Fig. 14 veranschaulichten Weise gehaltert.

Die Querschnittsfläche des Funkmasts 1 ist naturgemäß trotz seines modularen Innenaufbaus vielfach abwandelbar. Die Fig.n 15 und 16 zeigen einen zwölfeckigen verkleideten Funkmast, dessen Sockel 12 entsprechend ebenfalls zwölfeckig ist. Eine Abwandlung der Konstruktion dieses Funkmasts besteht darin, daß hier die Textlaufbänder 3 und die Bildschirme 4 nicht auf die bei dieser vielkantigen Ausführung relativ schmalen Polygonprismenflächen begrenzt sind, sondern an diesen befestigt sind, jedoch seitlich überstehen, wodurch diesbezüglich vergrößerte Flächen zur Verfügung stehen. Streben 29 dienen der Stabilisierung insbesondere gegenüber angreifenden Windkräften.

Fig. 17 zeigt schließlich eine Gestaltung der Verkleidung 10 und damit auch der Gitterböden 22 der Maststruktur mit einem angenähert dreieckigen Horizontalschnitt, jedoch hierbei abgeschnittenen Querschnitt-Ecken. Die Fig. zeigt auch in Draufsicht das bei einer solchen Querschnittsgestaltung sich ergebende Dach. Der Querschnitt stellt ein unregelmäßiges Sechseck dar, bei dem für die Werbe- und Informationstafeln 2 relativ große Flächen zur Verfügung stehen.

Im verkleideten Funkmast mit Technikgeschoßen spielt die Wärmeableitung eine gewisse Rolle, insbesondere in warmen Ländern. Es ist möglich, die Wärme über Klimageräte abzuführen, und zwar wahlweise direkt aus dem einzelnen Schaltschrank oder aus den wärmeintensiven Geschoßen. Im Innern des verkleideten Funkmasts ergeben die dargestellten Gitterböden klimatisch durchverbundene Geschoße, die sich für eine Klimatisierung durch Lüftung eignen, gemäß einer Abwandlung können die Geschoße aber auch gegeneinander abgeschottet sein und auf unterschiedliche Betriebstemperaturgrenzen eingestellt sein. Eine Zwischenlösung stellt es dar, wenn die Böden - auch zum Schutz gegen herunterfallende Gegenstände - durchgehende Platten sind, aber der Aufstieg ein Verbindungs- und Lüftungsloch schafft.

## Patentansprüche

1. Funkmast (1) mit einer zentralen tragenden Maststruktur (11), die mehrgeschoßig in übereinander angeordneten Moduln zusammengebaut ist, und mit Sende- und/oder Empfangsantennen (27, 28) sowie Stromversorgungseinheiten und Nachrichtenkoppelstellen und mit einer optisch undurchsichtigen, im Bereich der Antennen (27, 28) für die Funksignale transparenten starren Verkleidung (10), innerhalb derer die Moduln angeordnet sind, **dadurch gekennzeichnet, daß** die Verkleidung (10) aus lösbar übereinander jeweils an der Maststruktur (11) montierten Geschoßringen (26) besteht.

2. Funkmast nach Anspruch 1, **dadurch gekennzeichnet, daß** die Verkleidung (10) an ihrer Außenseite Halterungen für Bild- und Textträger (3, 4, 5) aufweist.

3. Funkmast nach Anspruch 1 oder 2, **dadurch gekennzeichnet, daß** die Verkleidung (10) an ihrer Außenseite Anzeigevorrichtungen (3), insbesondere Laufbild-Anzeigevorrichtungen, trägt.

4. Funkmast nach einem der Ansprüche 1 bis 3, **dadurch gekennzeichnet, daß** die Verkleidung (10) nur einen Teil der Höhe und/oder des Umfangs des Funkmasts (1) abdeckt.

5. Funkmast nach einem der Ansprüche 1 bis 4, **dadurch gekennzeichnet, daß** die Verkleidung (10) in ihren verschiedenen Höhenbereichen unterschiedliche Materialien und/oder Wandstärken aufweist.

6. Funkmast nach einem der Ansprüche 1 bis 5, **dadurch gekennzeichnet, daß** die Geschoßringe (26) jeweils aus getrennten Umfangssegmenten (45) bestehen, deren vertikale Ränder an vertikalen Tragprofilen (48) verankert sind, die in dem jeweiligen Modul der Maststruktur (11) verankert sind.

7. Funkmast nach einem der Ansprüche 1 bis 6, **dadurch gekennzeichnet, daß** die Geschoßringe (26) bzw. deren Umfangssegmente (45) im Stoß aneinanderliegen, entlang ihren Rändern mit Teilen der Maststruktur (11) verschraubt sind und entlang ihren Stoßverbindungslinien durch Abdichtungsstreifen (47) überdeckt sind.

8. Funkmast nach einem der Ansprüche 1 bis 7, **dadurch gekennzeichnet, daß** die Maststruktur (11) aus jeweils wiederum aus horizontalen Moduln (34, 35) zusammengesetzten vertikalen Moduln besteht.

9. Funkmast nach Anspruch 8, **dadurch gekennzeichnet, daß** jedes jeweils einem Geschoß entsprechende vertikale Modul aus dreihorizontalen Moduln der Maststruktur (11) und vier Segmenten (45, 46) der Verkleidung besteht.

10. Funkmast nach einem der Ansprüche 1 bis 9, **dadurch gekennzeichnet, daß** zumindest ein Teil der Antennen (28) innerhalb der Verkleidung (10) auf winkeljustierbaren Halterungen in unmittelbarer Nachbarschaft der Verkleidung sitzen.
